# FASCICULE DE BREVET EUROPEEN

(11) **EP 0 880 906 B1**
(45) Date de publication et mention de la délivrance du brevet: **09.10.2002**
(21) Numéro de dépôt: 98401234.4
(22) Date de dépôt: 22.05.1998
(51) Int. Cl.: A24D 3/04, A24D 3/16

(54) **Cigarette à très faible taux de goudron présentant un goût de tabac comparable à celui d'une cigarette classique à plus fort taux de goudron**
Zigarette mit einem sehr niedrigen Teerverhältnis und einem Tabakgeschmack vergleichbar mit einer normalen Zigarette mit einem hohen Teerverhältnis
Cigarette with a very low level of tar and having a tabacco taste comparable with a normal cigarette having a high level of tar

(30) Priorité: 30.05.1997 FR 9707005
(43) Date de publication de la demande: 02.12.1998
(73) Titulaire: SOCIETE NATIONALE D'EXPLOITATION INDUSTRIELLE DES TABACS ET ALLUMETTES Société Anonyme française, 75340 Paris Cédex 07 (FR)
(72) Inventeur: Prigent, Daniel, 45000 Orleans (FR); Battard, Jean-Claude, 45770 Saran (FR)
(74) Mandataire: de Saint-Palais, Arnaud Marie

(56) Documents cités:
- EP-A- 0 499 974
- EP-A- 0 513 984
- DE-A- 4 332 019
- DE-B- 2 636 316
- FR-A- 2 104 312
- FR-A- 2 380 747
- FR-A- 2 459 011
- GB-A- 2 099 678
- GB-A- 2 249 936
- US-A- 5 076 295

## Description

La présente invention concerne une cigarette à très faible taux de goudron qui présente une résistance au tirage acceptable et cependant un goût de tabac équivalent à celui d'une cigarette classique à rendement en goudron plus fort.

D'une façon générale, on sait que pour réduire le taux de substances indésirables, en particulier le taux de goudron, on utilise des filtres plus ou moins complexes en un ou plusieurs tronçons, étant entendu que plus le taux de filtration d'un tronçon est élevé, plus la résistance au tirage est importante et s'écarte de la norme acceptable pour le fumeur.

Pour résoudre ce problème, on a proposé de réaliser des filtres multi-tronçons comprenant, côté tabac, un tronçon à fort taux de filtration et côté bouche, un tronçon à faible résistance au tirage, des orifices de ventilation étant prévus au niveau de la jonction entre les deux filtres.

Grâce à ces dispositions, la fumée traversant le tronçon côté bouche est diluée dans le courant de ventilation et l'on obtient donc une résistance au tirage acceptable.

L'inconvénient de cette solution provient du fait que la fumée, fortement filtrée dans le premier tronçon et diluée dans le second tronçon avec de l'air ambiant, ne présentera plus les propriétés organoleptiques souhaitées.

Par ailleurs, comme il résulte des commentaires développés dans le brevet EP 0 608 047, l'usage de filtres papier présentant des taux de filtration élevés (dans la gamme des taux de filtration recherchés) présente l'inconvénient supplémentaire de dénaturer le goût du tabac et d'ajouter une note aromatique désagréable.

On a donc tenté de masquer ce mauvais goût par l'incorporation d'aromates présentant un goût franchement différent de celui du tabac (menthol - anéthol).

Toutefois, comme cela est précisé dans le brevet FR 2 459 011, l'idéal serait d'aromatiser la fumée au moyen d'extraits de tabac ou d'arômes synthétiques de tabac. Or, pour obtenir une aromatisation suffisante, une quantité relativement importante d'aromates coûteux est alors nécessaire. En outre, ces aromates se volatilisent et deviennent inefficaces très rapidement, ce qui exclut un entreposage prolongé des cigarettes. Ce document propose donc d'incorporer à un filtre non ventilé, des granules de silicate de magnésium hydraté chargés d'aromates et placés dans le courant chaud et humide de la fumée de la cigarette. Cette solution paraît donc inappropriée (voire même incompatible) avec la réalisation d'une cigarette à très faible taux de goudron exigeant l'emploi d'un filtre ventilé du type de celui précédemment décrit.

Par ailleurs, l'usage de gaines poreuses aromatisées permettant l'aromatisation du flux d'air de ventilation préalablement à son mélange avec le flux de fumée traversant la portion de filtre à haut pouvoir de filtrage augmente la complexité du filtre et son coût. Cette solution présente en outre l'inconvénient d'engendrer un mélange hétérogène sur le plan gustatif du flux gazeux aspiré par le fumeur : seul le flux de ventilation (périphérique) est aromatisé.

L'invention a donc plus particulièrement pour but de supprimer ces inconvénients.

Elle propose à cet effet une cigarette à très faible taux de goudron (inférieur ou égal à 1 mg) comprenant un filtre qui comporte au moins :
- côté tabac, un tronçon de filtre en papier à très forte résistance au tirage et à coefficient de filtration très élevé,
- côté bouche, un tronçon de filtre en acétate de cellulose à très faible résistance au tirage et à très faible coefficient de filtration,
- des moyens d'aromatisation aptes à recréer le goût du tabac, ces moyens étant répartis sur toute la section du filtre dans une zone aromatisée située en amont du tronçon de filtre en acétate, et
- des moyens de ventilation disposés de manière à ce que le trajet moyen du flux d'air de ventilation à l'intérieur de la zone aromatisée soit plus court que le trajet moyen du flux de fumée provenant du tronçon tabac.

Grâce à ces dispositions, le flux de fumée émanant du tronçon tabac et qui se propage dans la région centrale du tronçon de filtre en acétate subira au début (c'est-à-dire pendant la période où le tronçon papier dénature le plus le goût) une aromatisation plus forte (longueur du trajet + chaleur et humidité du flux) que celle subie par le flux de ventilation dont le débit est plus important, le trajet d'aromatisation plus court, mais qui au départ n'a pas mauvais goût.

Par contre, lorsque la cigarette se trouve en grande partie consumée, l'aromatisation du flux de fumée (qui est moins affecté par le mauvais goût) devient moins importante (perte du pouvoir d'aromatisation de l'arôme) tandis que l'aromatisation du flux d'air de ventilation s'accroît en raison de l'élévation de température et du taux d'humidité générale du filtre et compense la diminution de l'aromatisation de la fumée.

Grâce à ce double processus, on obtient donc, en sortie de la cigarette, un mélange gazeux plus homogène au niveau du goût et dont l'aromatisation exige des quantités moins importantes d'aromates.

Avantageusement, l'aromate sera inclus dans un tronçon de filtre compris entre le tronçon de filtre à coefficient de filtration élevé et le tronçon de filtre à faible coefficient de filtration. Dans ce cas, des orifices de ventilation seront de préférence prévus dans la zone centrale du tronçon de filtre aromatisé.

Un mode d'exécution d'une cigarette selon l'invention sera décrit ci-après, à titre d'exemple non limitatif avec référence au dessin annexé dans lequel :
La figure unique est une coupe axiale partielle d'une cigarette équipée de son filtre.

Dans cet exemple, la cigarette se compose d'un tronçon tabac non aromatisé 1, de dimensions usuelles, contenu dans une enveloppe de papier à cigarette 2 et prolongé par un filtre ventilé 3 à trois tronçons T₁ à T₃ logé dans une manchette tubulaire 4 qui vient en recouvrement sur le tronçon tabac 1 de manière à assurer la liaison mécanique filtre 3/tronçon tabac 1.

Le tronçon tabac 1, à faible rendement en goudron (fort taux de TE) comprend ici une enveloppe poreuse 2 de 40 à 80 pers contenant de 1,5 à 3 % de citrate de sodium et 29 à 35 % de carbonate de calcium CO₃ Ca étant entendu que : 1 per = 1 coresta = 1cm³/mn/cm² pour une dépression de 1 kpa (norme ISO 2965).

Le tronçon de filtre T₁ situé côté tabac, d'une longueur de l'ordre de 10 mm, est un tronçon papier de résistance au tirage et filtration très élevées (RT ≈150 - filtration > 80 %).

Le tronçon de filtre T₃ situé côté bouche, également de l'ordre de 10 mm de longueur, est un tronçon en acétate de cellulose de résistance au tirage RT et de filtration très faibles.

Entre les tronçons T₁ et T₃ est prévu un tronçon T₂ de 5 mm de longueur constituant une chambre contenant une matière adsorbante telle que de la sépiolite aromatisée à l'aide d'un aromate présentant une odeur de tabac.

La ventilation du filtre 3 est assurée grâce à des perforations P de la manchette 4 situées à environ 13 mm de l'orifice du filtre T₃ situé côté bouche, soit au niveau de la région centrale du tronçon T₂.

Compte tenu de ces dispositions, la fumée produite par la combustion du tronçon tabac 1 et dont le flux est indiqué schématiquement par une zone hachurée entre les veines V₁ et V₂, passe principalement au travers de la région centrale des tronçons T₂ et T₃, tandis que les flux d'air de ventilation (veines V₃, V₄) qui passent au travers les perforations P circulent dans une zone annulaire entourant le flux de fumée.

Il apparaît donc clairement que le trajet moyen du flux d'air de ventilation à l'intérieur du tronçon T₂ est plus court que le trajet moyen du flux de fumée provenant du tronçon tabac 1.

On obtient donc le double processus d'aromatisation précédemment évoqué qui conduit à l'obtention d'un mélange gazeux présentant des propriétés organoleptiques satisfaisantes avec un minimum d'aromates (et ce, en dépit du mauvais goût engendré par le tronçon de filtre).

## Revendications

1. Cigarette à très faible taux de goudron, inférieur ou égal à 1 mg,
**caractérisée en ce qu'**elle comprend un filtre qui comporte au moins :
- côté tabac, un tronçon de filtre en papier (T₁) à très forte résistance au tirage et à coefficient de filtration très élevé,
- côté bouche, un tronçon de filtre (T₃) en acétate de cellulose à très faible résistance au tirage et à très faible coefficient de filtration,
- des moyens d'aromatisation aptes à recréer le goût du tabac, ces moyens étant répartis sur toute la section du filtre (3) dans une zone aromatisée (T₂) située en amont du tronçon de filtre en acétate (T₃), et
- des moyens de ventilation (P) disposés de manière à ce que le trajet moyen du flux d'air de ventilation à l'intérieur de la zone aromatisée (T₂) soit plus court que le trajet moyen du flux de fumée provenant du tronçon tabac (1).

2. Cigarette selon la revendication 1,
**caractérisée en ce que** l'aromate est inclus dans un tronçon de filtre (T₂) compris entre le tronçon de filtre à coefficient de filtration élevé (T₁) et le tronçon de filtre à faible coefficient de filtration (T₃).

3. Cigarette selon la revendication 2,
**caractérisée en ce que** des orifices de ventilation (P) sont prévus dans la zone centrale du tronçon de filtre aromatisé.

4. Cigarette selon l'une des revendications précédentes,
**caractérisée en ce que** le tronçon tabac (1), à faible rendement en goudron (fort taux de TE) comprend ici une enveloppe poreuse (2) de 40 à 80 pers contenant de 1,5 à 3 % de citrate de sodium et 29 à 35 % de carbonate de calcium CO₃ Ca.

5. Cigarette selon l'une des revendications précédentes,
**caractérisée en ce que** le tronçon de filtre (T₁) situé côté tabac, d'une longueur de l'ordre de 10 mm, est un tronçon papier de résistance au tirage et filtration très élevées (RT ≈150 - filtration > 80 %).

6. Cigarette selon l'une des revendications précédentes,
**caractérisée en ce que** le tronçon de filtre situé côté bouche, de l'ordre de 10 mm de longueur est un tronçon en acétate de cellulose de résistance au tirage et de filtration très faibles.

7. Cigarette selon l'une des revendications précédentes,
**caractérisée en ce que** le tronçon (T₂) contient de la sépiolite aromatisée à l'aide d'un aromate présentant une odeur de tabac.

8. Cigarette selon l'une des revendications précédentes,
**caractérisée en ce que** les susdites perforations sont situées à environ 13 mm de l'orifice du filtre situé côté bouche.

## Patentansprüche

1. Zigarette mit sehr niedrigem Teergehalt von weniger als oder maximal 1 mg, **dadurch gekennzeichnet, dass** sie einen Filter beinhaltet, der mindestens folgendes umfasst:
- an der dem Tabak zugewandten Seite, einen Abschnitt aus Filterpapier (T₁) mit hohem Zugwiderstand und sehr hohem Filterkoeffizienten,
- an der dem Mund zugewandten Seite, einen Filterabschnitt (T₃) aus Zelluloseacetat mit sehr niedrigem Zugwiderstand und sehr niedrigem Filterkoeffizienten,
- Aromatisierungsmitteln, die geeignet sind, den Tabakgeschmack wieder herzustellen, wobei diese über den gesamten Querschnitt des Filters (3) in einer aromatisierten Zone (T₂) verteilt sind, die oberhalb des Filterabschnitts aus Acetat (T₃) angeordnet ist, und
- Belüftungsmittel (P), die so angeordnet sind, dass der durchschnittliche Weg des Belüftungsluftstroms innerhalb der aromatisierten Zone (T₂) kürzer ist, als der mittlere Weg des Rauchstroms, der aus dem Tabakabschnitt (1) stammt.

2. Zigarette gemäß Patentanspruch 1, **dadurch gekennzeichnet, dass** der Aromastoff in einem Filterabschnitt (T₂) enthalten ist, der sich zwischen dem Filterabschnitt mit hohem Filterkoeffizienten (T₁) und dem Filterabschnitt mit niedrigem Filterkoeffizienten (T₃) befindet,

3. Zigarette gemäß Patentanspruch 1, **dadurch gekennzeichnet, dass** in der mittleren Zone des aromatisierten Filterabschnitts Belüftungsöffnungen (P) vorgesehen sind.

4. Zigarette gemäß einem der voranstehenden Patentansprüche, **dadurch gekennzeichnet, dass** der Tabakabschnitt (1) mit geringem Teergehalt (hohem TE-Gehalt) hier eine poröse Hülle (2) mit 40 bis 80 per beinhaltet, die 1,5 bis 3% Natriumcitrat und 29 bis 35% Kalziumkarbonat CO₃Ca enthält.

5. Zigarette gemäß einem der voranstehenden Patentansprüche, **dadurch gekennzeichnet, dass** der Filterabschnitt (T₁), der dem Tabak zugewandt ist, eine Länge in der Größenordnung von 10 mm besitzt und aus einem Papierabschnitt mit hohem Zugwiderstand und sehr hohem Filterkoeffizienten (RT ∼ 150 - Filterung > 80%) besteht.

6. Zigarette gemäß einem der voranstehenden Patentansprüche, **dadurch gekennzeichnet, dass** der Filterabschnitt, der dem Mund zugewandt ist und eine Länge in der Größenordnung von 10 mm besitzt, aus Zelluloseacetat mit sehr niedrigem Zugwiderstand und sehr niedrigem Filterkoeffizienten besteht.

7. Zigarette gemäß einem der voranstehenden Patentansprüche, **dadurch gekennzeichnet, dass** der Abschnitt (T₂) Sepiolit enthält, das mithilfe eines Aromastoffes aromatisiert ist, der einen Tabakgeruch aufweist.

8. Zigarette gemäß einem der voranstehenden Patentansprüche, **dadurch gekennzeichnet, dass** die oben genannten Perforationen ungefähr 13 mm von der Öffnung des Filters entfernt sind, die dem Mund zugewandt ist.

## Claims

1. Cigarette with a very low tar content, less than or equal to 1 mg, **characterised in that** it comprises a filter comprising at least:
- at the tobacco end, a filter section (T₁) in paper with a very high resistance to draw and a very high coefficient of filtration,
- at the mouth end, a filter section (T₃) in cellulose acetate with a very low resistance to draw and a very low coefficient of filtration,
- a flavoring means capable of re-creating the taste of tobacco, this means being distributed over the entire cross-section of the filter (3) in a flavored zone (T₂) situated upstream of the filter section (T₃) in acetate, and
- a ventilation means (P) arranged so that the average path of the ventilation air stream inside the flavored zone (T₂) is shorter than the average path of the smoke stream coming from the tobacco section (1).

2. Cigarette according to claim 1,
**characterized in that** the flavoring agent is included in a filter section (T₂) included between the filter section with the high coefficient of filtration (T₁) and the filter section with the low coefficient of filtration (T₃).

3. Cigarette according to claim 2,
**characterized in that** ventilation holes (P) are provided in the central zone of the flavored filter section.

4. Cigarette according to one of the preceding claims,
**characterized in that** the tobacco section (1) with a low tar yield (high proportion of expanded tobacco) comprises, in this instance, a porous wrapper (2) of 40 to 80 pers containing 1.5 to 3% sodium citrate and 29 to 35% calcium carbonate CO₃ Ca.

5. Cigarette according to one of the preceding claims,
**characterized in that** the filter section (T₁) at the tobacco end, of which the length is in the region of 10 mm, is a paper section with very high resistance to draw and filtration (resistance to draw ≈ 150; filtration > 80%).

6. Cigarette according to one of the preceding claims,
**characterized in that** the filter section situated at the mouth end, of length of the order of 10 mm, is a section in cellulose acetate of very low resistance to draw and filtration.

7. Cigarette according to one of the preceding claims,
**characterized in that** the section (T₂) contains meerschaum flavored with a flavoring agent smelling of tobacco.

8. Cigarette according to one of the preceding claims,
**characterized in that** said perforations are situated at approximately 13 mm from the filter orifice situated at the mouth end.
